# EUROPÄISCHE PATENTSCHRIFT

(11) **EP 3 580 130 B1**
(45) Veröffentlichungstag und Bekanntmachung des Hinweises auf die Patenterteilung: **07.04.2021**
(21) Anmeldenummer: 18707633.6
(22) Anmeldetag: 07.02.2018
(51) Int. Cl.: B65D 8/02, B65D 6/10, B65D 25/24

(54) **DOPPELFASS FÜR GEFAHRENGÜTER**
DOUBLE BARREL FOR HAZARDOUS GOODS
DOUBLE FÛT POUR MARCHANDISES DANGEREUSES

(30) Priorität: 09.02.2017 DE 202017100694 U
(43) Veröffentlichungstag der Anmeldung: 18.12.2019
(73) Patentinhaber: Richter, Bodo, 53604 Bad Honnef (DE)
(72) Erfinder: RICHTER, Günter, 57610 Altenkirchen (DE)
(74) Vertreter: Schaumburg und Partner Patentanwälte mbB
(86) Internationale Anmeldenummer: PCT/EP2018/052993
(87) Internationale Veröffentlichungsnummer: WO 2018/146115

(56) Entgegenhaltungen:
- EP-A1- 0 333 544
- EP-A1- 2 896 575
- US-B1- 9 162 816

## Beschreibung

Die Erfindung betrifft ein Doppelfass für Gefahrengüter, umfassend ein Außenfass aus Kunststoff und ein in dem Außenfass aufgenommenes Innenfass aus Kunststoff.

Ein derartiges Doppelfass ist als Kombinationsfass aus der EP 2 896 575 A1 desselben Anmelders bekannt. Dieses Kombinationsfass hat den Vorteil eines leichten Gewichtes, ist einfach aufgebaut und leicht durch ein Blasformverfahren herstellbar. Für Gefahrengüter, beispielsweise Säuren etc. muss ein solches Fass für den Transport hohe Stabilität und erhöhte Betriebssicherheit besitzen.

Die US 9 162 816 B1 beschreibt eine Doppeltankanordnung mit Transportnuten und Hebeösen.

Die EP 0 333 544 A1 beschreibt ein doppelwandiges Fass, das mit gleichartigen Fässern stapelbar ist.

Keines der vorgenannten Dokumente EP 2 896 575 A1, US 9 162 816 B1 und EP 0 333 544 A1 beschreibt die Verdickung im Bereich der Verbindungsbereiche, wie dies die vorliegende Erfindung vorsieht.

Es ist Aufgabe der Erfindung, ein Doppelfass für Gefahrengüter anzugeben, welches unter Beibehaltung einer leichten Bauweise eine hohe Stabilität und Betriebssicherheit besitzt.

Ein solches Doppelfass für Gefahrengüter ist durch die Kombination der Merkmale des Anspruchs 1 definiert. Vorteilhafte Weiterbildungen sind in den abhängigen Ansprüchen genannt.

Gemäß der Erfindung ist bei dem Doppelfass die Wand des Außenfasses im Bereich der umlaufenden Kunststoff-Schweißnaht um den Faktor 1,5 bis 2,0 dicker als die Wanddicke des Außenfasses im mittleren Bereich der Höhe des Außenfasses im stehenden Zustand. Durch diese konstruktive Maßnahme wird die ringförmige Schweißfläche erheblich vergrößert und die Stabilität des aus dem ersten Fassteil und dem zweiten Fassteil zusammengesetzten Körpers des Außenfasses erhöht. Auf diese Weise können Kräfte, die in Richtung schräg auf das obere, zweite Fassteil auftreffen, sicher abgefangen und ein Aufreißen des Außenfasses auch bei großen Kräften vermieden werden. Die Verdickung an den Verbindungsbereichen der Schweißnaht ragt vorzugsweise ausschließlich nach innen, so dass die äußere Form des Doppelfasses die Verdickung nicht zeigt. Dies ist für das Handling des Doppelfasses vorteilhaft.

Eine Weiterbildung zeichnet sich dadurch aus, dass die durch Aufschmelz-Schweißen erzeugte Schweißnaht möglichst nah an einem Oberboden des zweiten Fassteils angeordnet ist, vorzugsweise in einem Abstand vom 2 bis 3-fachen der Wanddicke des Oberbodens. In diesem Bereich, nahe dem Oberboden, ist der Körper des Außenfasses besonders stabil, so dass auf die Schweißnaht nur geringe Biege- und Scherkräfte einwirken, wodurch die Gefahr eines Aufreißens an der Schweißnaht vermindert wird.

Eine andere Weiterbildung sieht vor, dass um mindestens eine Behälteröffnung im Oberboden des zweiten Fassteils eine elastische Ringscheibe zwischen der Unterseite des Oberbodens und der Oberseite des Innenfasses angeordnet ist. Diese elastische Ringscheibe fängt Kräfte, die auf diese empfindliche Verbindungsstelle zwischen Oberboden und Oberseite des Innenfasses einwirken können, elastisch ab. Vorzugsweise ist diese Ringscheibe aus einem elastischen Schaummaterial gefertigt, so dass beim Ausgießen eventuell verschüttete Flüssigkeitsreste aufgesaugt werden.

Eine vorteilhafte Weiterentwicklung sieht vor, dass ein Stutzen mindestens einer Behälteröffnung des Innenfasses mittels eines Fixierringes fest mit einem Oberboden des Außenfasses verbunden ist. Auf diese Weise wird das Innenfass am Außenfass fixiert, wodurch das gesamte Doppelfass an Stabilität gewinnt. Vorzugsweise sind zwei Behälteröffnungen am Innenfass ausgebildet und entsprechend werden die zugehörigen Stutzen mit jeweils einem Fixierring befestigt, so dass in Folge des symmetrischen Aufbaus sich einwirkende Kräfte symmetrisch verteilen.

Vorteilhaft ist, wenn bei der festen Verbindung des Innenfasses mit dem Oberboden des Außenfasses im Leerzustand des Innenfasses ein Unterboden des Innenfasses in einem vorgegebenen Abstand zu einem Unterboden des Außenfasses gehalten ist, vorzugsweise dem 2 bis 3-Fachen der Wanddicke des Unterbodens des Innenfasses. Bei dieser konstruktiven Ausgestaltung ist zwischen Innenoberfläche des Außenfasses und Außenoberfläche des Innenfasses eine Lufthülle nach Art eines Luftkissens vorhanden. Bei einem plötzlichen Stoß auf das Außenfass wird durch Verdrängung der Luft die Stoßkraft abgefedert, wodurch das Innenfass geschützt ist.

Eine andere vorteilhafte Maßnahme sieht vor, dass das Außenmaß des Innenfasses im mittleren Bereich des Mantels um einen Betrag entsprechend dem 0,8 bis 1,2-Fachen der Wanddicke des Außenfasses kleiner ist als das Innenmaß des Außenfasses in diesem Bereich. Auch dadurch ergibt sich eine mantelförmige Lufthülle, die bei plötzlich auftretenden Stößen auf den Mantel des Außenfasses durch die Luft in der Lufthülle abgefedert wird.

Vorteilhaft ist es, wenn die Wanddicke des Innenfasses im mittleren Bereich des Mantels des Innenfasses mindestens 2 mm beträgt, bei einem Volumen von ca. 200 l des Innenfasses. Auf diese Weise wird eine stabile, aber dennoch leichte Konstruktion erreicht.

Eine andere Weiterbildung ist dadurch gekennzeichnet, dass sich die Wanddicke des Innenfasses bei seinem aufrechten Stand von oben nach unten im Bereich seines Mantels gleichmäßig im Verhältnis von 2,5 bis 1,8 zu 1 verjüngt. Durch diese Maßnahme wird einerseits im oberen Bereich des Doppelfasses eine verbesserte Stabilität erreicht und andererseits wird durch die Verjüngung Kunststoffmaterial eingespart, was den Materialverbrauch vermindert und die Wirtschaftlichkeit erhöht.

Eine andere Weiterbildung ist dadurch gekennzeichnet, dass das Verhältnis der Wanddicke von Außenfass zur Wanddicke von Innenfass in Höhe der Mitte des Doppelfasses im Bereich von 2,7 bis 2,3 zu 1 liegt, bei sonst konstanter Wanddicke des Außenfasses im mittleren Bereich seines Mantels. Mit Hilfe dieser konstruktiven Maßnahme wird einerseits durch den Außenmantel des Außenfasses ein hoher Schutz für das Innenfass und gleichzeitig ein geringer Materialverbrauch an Kunststoffmaterial erreicht.

Ein Ausführungsbeispiel der Erfindung wird im Folgenden anhand der Figuren erläutert.

Darin zeigt:
- Figur 1: eine schematische perspektivische Darstellung eines Doppelfasses, und
- Figur 2: eine teilgeschnittene Ansicht des Doppelfasses.

Figur 1 zeigt in einer perspektivischen Darstellung ein Ausführungsbeispiel des Doppelfasses. Dieses Doppelfass ist eine Weiterentwicklung des in der EP 2 896 575 A1 desselben Anmelders beschriebenen Kombinationsfasses. Auf diese Patentanmeldung wird insbesondere im Hinblick auf das Herstellverfahren nach dem Kunststoff-Blasformverfahren Bezug genommen.

Das in Figur 1 gezeigte Doppelfass 10 umfasst ein Außenfass 14 aus Kunststoff, in welchem ein Innenfass 12 (siehe Figur 2) annähernd bündig aufgenommen ist. Dieses Außenfass 14 ist zusammengesetzt aus einem ersten Fassteil 20, das einen über den größten Teil seiner Länge annähernd zylindrischen Mantel 21 und einen Bodenteil 23 umfasst, und einem zweiten Fassteil 22, welcher auf den ersten Fassteil 20 aufgesetzt und mit diesem verschweißt ist. In diesem zweiten Fassteil 22, welches den Deckel des Doppelfasses 10 bildet, sind ein Lüftungsventil 24 sowie Einfüllöffnungen 26, 28 vorgesehen, welche durch einen Oberboden 36 im zweiten Fassteil 22 hindurchführen. Vorzugsweise wird für das Außenfass 14 und das Innenfass 12 als Kunststoff Polyäthylen verwendet.

Figur 2 zeigt eine an einer Symmetrielinie m teilgeschnittene Ansicht des Doppelfasses 10. Wie weiter oben beschrieben, ist das Innenfass 12 im Außenfass 14 aufgenommen. Das Außenfass 14 ist zusammengesetzt aus dem ersten Fassteil 20 und den zweiten Fassteil 22, die mit jeweiligen Verbindungsbereichen 33, 35 an einer Schweißstelle 34 durch Aufschmelz-Schweißen, auch Spiegelschweißen genannt, miteinander verbunden sind. Im unteren Abschnitt des ersten Fassteils 20 ist ein Standrand 37 ausgebildet. Der zweite Fassteil 22 umfasst einen oberen Stapelrand 32, in welchen der Standrand 37 eines weiteren Doppelfasses zum Stapeln aufgenommen werden kann. Auf das Doppelfass 10 können beim Transport oder beim Handling erhebliche Kräfte einwirken, die als Pfeile A, B, C, D in der Figur 2 eingezeichnet sind. Das Doppelfass 10 zeichnet sich durch eine hohe Stabilität und eine hohe Betriebssicherheit aus, wozu verschiedene technische Maßnahmen ergriffen sind. Bei einer Krafteinwirkung in Richtung des Pfeils A, d.h. in Richtung diagonal zum Doppelfass 10 und in Richtung auf den Stapelrand 32 kann sich dieser deformieren und es treten an der umlaufenden Schweißstelle 34 erhebliche Kräfte auf, durch die ein Aufreißen an dieser Schweißstelle 34 erfolgen kann.

Um ein solches Aufreißen zu verhindern, sind im Bereich der umlaufenden Schweißstelle 34 die Verbindungsbereiche 33, 35 des Außenfasses 14 etwa um den Faktor 1,5 bis 2,0 dicker als die übliche Wanddicke des Außenfasses 14 etwa in der Mitte der Höhe des Außenfasses 14. Typischerweise beträgt dort die Wanddicke des Außenfasses 4 bis 5 mm. Durch die Materialverstärkung im Bereich der Schweißstelle 34 wird die ringförmige Schweißfläche erheblich vergrößert und die Gefahr des Aufreißens auch bei großen Kräften in Richtung des Pfeils A verringert. Weiterhin ist es vorteilhaft, wenn diese Schweißstelle 34 möglichst nahe am Oberboden 36 des zweiten Fassteils 22 ausgebildet ist, vorzugsweise in einem Abstand vom 2 bis 3-Fachen der Wanddicke des Oberbodens 36, die typischerweise 4 bis 5 mm beträgt. In diesem Bereich nahe dem Oberboden 36 und dem Stapelrand 32 ist das Außenfass 14 besonders mechanisch stabil, wodurch eine dort angeordnete Schweißnaht relativ große Kräfte auffangen kann.

Um die Behälteröffnung 26 ist eine elastische Ringscheibe 40 zwischen dem Oberboden 36 und einer Oberseite 41 des Innenfasses 12 angeordnet. Diese elastische Ringscheibe 40 ist vorzugsweise aus Schaummaterial gefertigt, wodurch es seine Elastizität erhält. Diese elastische Ringscheibe 40 kann insbesondere Kräfte in Richtung des Pfeils B abfangen, so dass äußere Kräfte nicht ohne weiteres direkt über die Oberseite 41 auf das Innenfass 12 übertragen werden. In der Ausführung mit Schaummaterial kann diese Ringscheibe 40 zudem verschüttete Flüssigkeitsreste aufsaugen und so den Innenbereich zwischen Innenfass 12 und Außenfass 14 trocken halten.

Am Innenfass 12 ist im Bereich der Behälteröffnung 26 ein Stutzen 42 ausgebildet, der durch den Oberboden 36 geführt ist und der mittels eines Fixierringes 44 fest mit dem Oberboden 36 verbunden ist. Durch diese Fixierung des Innenfasses 12 am Oberboden 36, vorzugsweise durch eine Schraubverbindung, werden vorzugsweise im Zusammenwirken mit der elastischen Ringscheibe 40 eine verbesserte Stabilität gegen einwirkende Kräfte in Richtung des Pfeils B erreicht. Wie in Figur 1 zu erkennen, sind zwei Behälteröffnungen 26, 28 ausgebildet, wodurch ein symmetrischer Aufbau gegeben ist und sich einwirkende Kräfte symmetrisch verteilen. Der Stutzen 42 ist durch einen Verschlussstopfen 45 verschließbar.

Bei dieser festen Verbindung des Innenfasses 12 mit dem Oberboden 36 ist es vorteilhaft, wenn im Leerzustand des Innenfasses 12 ein Unterboden 46 des Innenfasses 12 in einem vorgegebenen Abstand a zu einem Unterboden 48 des Außenfasses 14 gehalten ist. Dieser Abstand a sollte im Bereich des 2 bis 3-Fachen der Wanddicke des Unterbodens 46 des Innenfasses 12 liegen. Auf diese Weise ist eine Lufthülle zwischen Innenfass 12 und Außenfass 14 nach Art eines Luftkissens vorhanden. Bei einer plötzlichen Krafteinwirkung in Richtung B oder in Richtung D, z.B. durch einen Stoß oder Aufprall, wird die Luft in diesem Luftkissen verdrängt und so die Stoßkraft abgefedert, wodurch das Innenfass 12 geschützt wird. Auch im Bereich des Mantels 21 des Doppelfasses 10 können Maßnahmen zum Erzeugen eines Luftkissens ergriffen werden. Das Außenmaß des Innenfasses 12 im Bereich des Mantels 21 des Doppelfasses 10 ist um einen Betrag entsprechend dem 0,8 bis 1,2-Fachen der Wanddicke des Außenfasses 14 kleiner als das Innenmaß des Außenfasses 14 in diesem Bereich. Das dadurch entstehende Luftkissen bewirkt bei einem Krafteintrag in Richtung C, dass Luft verdrängt und so das Innenfass 12 geschützt wird. Der durch die konstruktiven Maßnahmen gebildete ringförmige, mit Luft gefüllte Zwischenraum wirkt wie ein Luftkissen mit Ventil und dämpft stoßartige Kräfte. Das so definierte Außenmaß des Innenbehälters wirkt vorteilhaft mit der Wandverstärkung an der Schweißnaht zusammen und erleichtert das Einfügen des Innenbehälters in den Außenbehälter.

Eine weitere Maßnahme ist dadurch gekennzeichnet, dass sich die Wanddicke des Innenfasses 12 bei seinem aufrechten Stand von oben nach unten im Bereich des Mantels 21 des Doppelfasses 10 gleichmäßig im Verhältnis von 2,5 bis 1,8 zu 1 verjüngt. Im oberen Bereich ist dadurch die Stabilität des Innenfasses 12 verbessert und infolge der Verjüngung kann Kunststoffmaterial eingespart werden.

Die Wanddicke des Außenfasses 14 in Höhe der Mitte des Doppelfasses 10 liegt typischerweise im Bereich von 4 bis 5 mm und ist im Bereich des Mantels 21 annähernd konstant. Das Verhältnis der Wanddicke von Außenfass 14 zur Wanddicke von Innenfass 12 in Höhe der Mitte des Doppelfasses 10 liegt im Bereich von 2,7 bis 2,3 zu 1.

Bei Fallversuchen mit gefülltem Innenbehälter haben sich die genannten Maßnahmen jeweils in Alleinwirkung bzw. im Zusammenwirken bewährt und es konnte eine hohe Betriebssicherheit des Doppelfasses nachgewiesen werden.

Vorzugsweise wird das Doppelfass 10 durch ein Kunststoff-Blasformverfahren hergestellt. In einem einzigen Arbeitsgang wird das Außenfass 14 aus einem Kunststoffschlauch geformt, wobei die Materialverdickung an den Verbindungsbereichen 33, 35 beim gesteuerten Formen des Oberbodens 36 ausgebildet wird. Das geschlossene Außenfass 14 wird dann an der späteren Schweißstelle 34 aufgetrennt und das ebenfalls im Blasformverfahren hergestellte Innenfass 12 wird eingesetzt. Mittels eines Schweißspiegels werden die Schweißflächen der Verbindungsbereiche 33, 35 aufgeschmolzen, der Schweißspiegel entfernt und das erste Fassteil 20 mit dem zweiten Fassteil 22 dauerhaft verbunden.

### Bezugszeichenliste

- 10: Doppelfass
- 12: Innenfass
- 14: Außenfass
- 20: erster Fassteil
- 21: Mantel
- 22: zweiter Fassteil
- 23: Bodenteil
- 24: Lüftungsventil
- 26, 28: Einfüllöffnungen
- 33, 35: Verbindungsbereiche
- 34: Schweißstelle
- 32: Oberer Stapelrand
- 37: Stand rand
- A, B, C, D: Kraftrichtungen
- 36: Oberboden
- 40: Ringscheibe
- 42: Stutzen
- 44: Fixierring
- 46: Unterboden des Innenfasses
- 48: Unterboden des Außenfasses
- a: Abstand
- 45: Verschlussstopfen

## Patentansprüche

1. Doppelfass für Gefahrengüter, umfassend
ein Außenfass (14) aus Kunststoff und ein in dem Außenfass (14) aufgenommenes Innenfass (12) aus Kunststoff,
wobei der Körper des Außenfasses (14) aus einem ersten Fassteil (20) und einem zweiten Fassteil (22) gebildet ist,
das erste Fassteil (20) einen ersten Verbindungsbereich (35) und das zweite Fassteil (22) einen komplementär zum ersten Verbindungsbereich (35) ausgebildeten zweiten Verbindungsbereich (33) aufweisen, und
das erste und das zweite Fassteil (20, 22) über die Verbindungsbereiche (33, 35) in einem zusammengebauten Zustand fest miteinander mittels einer umlaufenden Kunststoff-Schweißnaht (34) verbunden sind,
**dadurch gekennzeichnet, dass** die Verbindungsbereiche (33, 35) im Bereich der umlaufenden Kunststoff-Schweißnaht (34) um den Faktor 1,5 bis 2,0 dicker ausgebildet sind als die Wanddicke des Außenfasses (14) in der Mitte der Höhe des Außenfasses (14).

2. Doppelfass nach Anspruch 1, **dadurch gekennzeichnet, dass** die durch Aufschmelz-Schweißen erzeugte Schweißnaht (34) möglichst nahe an einem Oberboden (36) des zweiten Fassteils (22) angeordnet ist, vorzugsweise in einem Abstand vom 2 bis 3-Fachen der Wanddicke des Oberbodens (36).

3. Doppelfass nach einem der vorhergehenden Ansprüche, **dadurch gekennzeichnet, dass** um mindestens eine Behälteröffnung (26) in einem Oberboden (36) des zweiten Fassteils (22) eine elastische Ringscheibe (40) zwischen der Unterseite des Oberbodens (36) und der Oberseite (41) des Innenfasses (20) angeordnet ist.

4. Doppelfass nach einem der vorhergehenden Ansprüche, **dadurch gekennzeichnet, dass** ein Stutzen (42) mindestens einer Behälteröffnung (26) des Innenfasses (12) mittels eines Fixierrings (44) fest mit einem Oberboden (36) des Außenfasses (14) verbunden ist.

5. Doppelfass nach Anspruch 4, **dadurch gekennzeichnet, dass** bei der festen Verbindung des Innenfasses (12) mit dem Oberboden (36) des Außenfasses (14) im Leerzustand des Innenfasses (12) ein Unterboden (46) des Innenfasses (12) in einem vorgegebenen Abstand (a) zu einem Unterboden (48) des Außenfasses (14) gehalten ist, vorzugsweise dem 2 bis 3-Fachen der Wanddicke des Unterbodens (46) des Innenfasses (12).

6. Doppelfass nach einem der vorhergehenden Ansprüche, **dadurch gekennzeichnet, dass** das Außenmaß des Innenfasses (12) im Bereich des Mantels (21) des Doppelfasses (10) um einen Betrag entsprechend dem 0,8 bis 1,2-Fachen der Wanddicke des Außenfasses (14) kleiner ist als das Innenmaß des Außenfasses (14) in diesem Bereich.

7. Doppelfass nach einem der vorhergehenden Ansprüche, **dadurch gekennzeichnet, dass** die Wanddicke des Innenfasses (12) im mittleren Bereich des Mantels (21) des Innenfasses (12) mindestens 2 mm beträgt.

8. Doppelfass nach einem der vorhergehenden Ansprüche, **dadurch gekennzeichnet, dass** sich die Wanddicke des Innenfasses (12) bei seinem aufrechten Stand von oben nach unten im Bereich seines Mantels (21) gleichmäßig im Verhältnis von 2,5 bis 1,8 zu 1 verjüngt.

9. Doppelfass nach einem der vorhergehenden Ansprüche, **dadurch gekennzeichnet, dass** das Verhältnis der Wanddicke von Außenfass (14) zu Wanddicke von Innenfass (12) in Höhe der Mitte des Doppelfasses (10) im Bereich 2,7 bis 2,3 zu 1 liegt bei sonst konstanter Wanddicke des Außenfasses (14) im mittleren Bereich seines Mantels (21).

10. Doppelfass nach einem der vorhergehenden Ansprüche, **dadurch gekennzeichnet, dass** das Innenfass (12) ein Volumen von 180 - 220 l hat.

11. Doppelfass nach einem der vorhergehenden Ansprüche, **dadurch gekennzeichnet, dass** es durch ein Kunststoff-Blasformverfahren hergestellt ist.

## Claims

1. A double barrel for hazardous goods, comprising
an outer barrel (14) made of plastic and an inner barrel (12) made of plastic and received in the outer barrel (14),
wherein the body of the outer barrel (14) is formed of a first barrel part (20) and a second barrel part (22),
the first barrel part (20) has a first connecting area (35) and the second barrel part (22) has a second connecting area (35) complementary to the first connecting area (33), and
the first and the second barrel part (20, 22) are firmly connected to each other via the connecting areas (33, 35) in an assembled state by means of a circumferential plastic weld seam (34),
**characterized in that** the connecting areas (33, 35) are formed thicker in the area of the circumferential plastic weld seam (34) by the factor 1.5 to 2.0 than the wall thickness of the outer barrel (14) in the middle of the height of the outer barrel (14).

2. The double barrel according to claim 1, **characterized in that** the weld seam (34) produced by fusion welding is arranged as close as possible to an upper bottom (36) of the second barrel part (22), preferably at a distance of 2 to 3 times the wall thickness of the upper bottom (36).

3. The double barrel according to one of the preceding claims, **characterized in that** around at least one container opening (26) in an upper bottom (36) of the second barrel part (22) an elastic annular disk (40) is arranged between the underside of the upper bottom (36) and the upper side (41) of the inner barrel (20).

4. The double barrel according to one of the preceding claims, **characterized in that** a nozzle (42) of at least one container opening (26) of the inner barrel (12) is connected by means of a fixing ring (44) firmly with an upper bottom (36) of the outer barrel (14).

5. The double barrel according to claim 4, **characterized in that** given the firm connection of the inner barrel (12) with the upper bottom (36) of the outer barrel (14) in the empty state of the inner barrel (12) a lower bottom (46) of the inner barrel (12) is kept at a predetermined distance (a) to a lower bottom (48) of the outer barrel (14), preferably 2 to 3 times the wall thickness of the lower bottom (46) of the inner barrel (12).

6. The double barrel according to one of the preceding claims, **characterized in that** the outer dimension of the inner barrel (12) in the area of the circumferential surface (21) of the double barrel (10) is smaller by an amount corresponding to 0.8 to 1.2 times the wall thickness of the outer barrel (14) than the inner dimension of the outer barrel (14) in this area.

7. The double barrel according to one of the preceding claims, **characterized in that** the wall thickness of the inner barrel (12) in the middle area of the circumferential surface (21) of the inner barrel (12) amounts to at least 2 mm.

8. The double barrel according to one of the preceding claims, **characterized in that** the wall thickness of the inner barrel (12) in an upright position tapers from top to bottom in the area of its circumferential surface (21) uniformly in the ratio of 2.5 through 1.8 to 1.

9. The double barrel according to one of the preceding claims, **characterized in that** the ratio of the wall thickness of the outer barrel (14) to the wall thickness of the inner barrel (12) at the height of the middle of the double barrel (10) lies in the range of 2.7 through 2.3 to 1 given an otherwise constant wall thickness of the outer barrel (14) in the middle area of its circumferential surface (21).

10. The double barrel according to one of the preceding claims, **characterized in that** the inner barrel (12) has a volume of 180 to 220 l.

11. The double barrel according to one of the preceding claims, **characterized in that** it is produced by a plastic blow molding method.

## Revendications

1. Double fût pour marchandises dangereuses, comprenant
un fût extérieur (14) en matière plastique et un fût intérieur (12) en matière plastique logé dans le fût extérieur (14),
dans lequel le corps du fût extérieur (14) est formé d'une première partie de fût (20) et d'une deuxième partie de fût (22),
la première partie de fût (20) présente une première zone de liaison (35) et la deuxième partie de fût (22) une deuxième zone de liaison (33) réalisée de manière complémentaire à la première zone de liaison (35), et
la première et la deuxième partie de fût (20, 22) sont reliées fixement l'une à l'autre dans un état assemblé par l'intermédiaire des zones de liaison (33, 35) au moyen d'un cordon de soudure (34) périphérique en matière plastique,
**caractérisé en ce que** les zones de liaison (33, 35) sont réalisées dans la zone du cordon de soudure (34) périphérique en matière plastique de manière plus épaisse du facteur 1,5 à 2,0 que l'épaisseur de paroi du fût extérieur (14) au centre de la hauteur du fût extérieur (14).

2. Double fût selon la revendication 1, **caractérisé en ce que** le cordon de soudure (34) produit par soudage par fusion est disposé le plus près possible d'un plafond (36) de la deuxième partie de fût (22), de préférence à une distance de 2 à 3 fois l'épaisseur de paroi du plafond (36).

3. Double fût selon l'une quelconque des revendications précédentes, **caractérisé en ce que**, autour d'au moins une ouverture de contenant (26) dans un plafond (36) de la deuxième partie de fût (22), un disque annulaire élastique (40) est disposé entre la face inférieure du plafond (36) et la face supérieure (41) du fût intérieur (20).

4. Double fût selon l'une quelconque des revendications précédentes, **caractérisé en ce qu'**une tubulure (42) d'au moins une ouverture de contenant (26) du fût intérieur (12) est reliée fixement à un plafond (36) du fût extérieur (14) au moyen d'une bague de fixation (44).

5. Double fût selon la revendication 4, **caractérisé en ce que**, lorsque le fût intérieur (12) est relié fixement au plafond (36) du fût extérieur (14) dans l'état vide du fût intérieur (12), un plancher (46) du fût intérieur (12) est maintenu à une distance (a) prédéfinie d'un plancher (48) du fût extérieur (14), de préférence à 2 à 3 fois l'épaisseur de paroi du plancher (46) du fût intérieur (12).

6. Double fût selon l'une quelconque des revendications précédentes, **caractérisé en ce que** la dimension extérieure du fût intérieur (12) dans la zone de l'enveloppe (21) du double fût (10) est plus petite d'une valeur correspondant à 0,8 à 1,2 fois l'épaisseur de paroi du fût extérieur (14) que la dimension intérieure du fût extérieur (14) dans cette zone.

7. Double fût selon l'une quelconque des revendications précédentes, **caractérisé en ce que** l'épaisseur de paroi du fût intérieur (12) dans la zone centrale de l'enveloppe (21) du fût intérieur (12) atteint au moins 2 mm.

8. Double fût selon l'une quelconque des revendications précédentes, **caractérisé en ce que** l'épaisseur de paroi du fût intérieur (12), dans sa position verticale, s'amincit de manière uniforme dans le rapport de 2,5 à 1,8 sur 1 de haut en bas dans la zone de son enveloppe (21).

9. Double fût selon l'une quelconque des revendications précédentes, **caractérisé en ce que** le rapport de l'épaisseur de paroi du fût extérieur (14) sur l'épaisseur de paroi du fût intérieur (12) au niveau du centre du double fût (10) se situe dans la plage de 2,7 à 2,3 sur 1 pour une épaisseur de paroi normalement constante du fût extérieur (14) dans la zone centrale de son enveloppe (21).

10. Double fût selon l'une quelconque des revendications précédentes, **caractérisé en ce que** le fût intérieur (12) présente un volume de 180 - 220 l.

11. Double fût selon l'une quelconque des revendications précédentes, **caractérisé en ce qu'**il est fabriqué par un procédé de moulage par soufflage de matière plastique.
